# EUROPÄISCHE PATENTSCHRIFT

(11) **EP 0 919 672 B1**
(45) Veröffentlichungstag und Bekanntmachung des Hinweises auf die Patenterteilung: **31.07.2002**
(21) Anmeldenummer: 98118251.2
(22) Anmeldetag: 25.09.1998
(51) Int. Cl.: E04B 1/41, E04B 1/48

(54) **Verankerungsvorrichtung einer Querkraftverbindung**
Anchoring device for shearing force resisting connection
Dispositif d'ancrage à broche pour connection avec reprise d'effort tranchant

(30) Priorität: 30.11.1997 CH 276397
(43) Veröffentlichungstag der Anmeldung: 02.06.1999
(73) Patentinhaber: Basys AG, 3400 Burgdorf (CH)
(72) Erfinder: Grötzinger, Stephan, 3294 Büren a. Aare (CH)
(74) Vertreter: Fleck, Hermann-Josef, Dr.-Ing.

(56) Entgegenhaltungen:
- EP-A- 0 651 000
- CH-A- 649 595
- DE-U- 29 620 637
- GB-A- 1 173 926
- GB-A- 2 153 875
- CZIESIELSKI & AL: "Geschweisste Verbindungen in Betonfertigteilbau" BETONWERK + FERTIGTEIL-TECHNICK, Bd. 49, Nr. 5, 1. Mai 1983 (1983-05-01), Seiten 318-329, XP002095924

## Beschreibung

Verankerungsvorrichtung gemäß dem Oberbegriff des Patentanspruches 1, insbesondere für das Abstützen von Betonteilen (z.B. Deckenplatten) auf Auflagerzonen (z.B. Wände und dgl.), so dass zwischen den beiden Teilen ein Leerraum verbleibt. der als Dilatationsfuge und/oder Wärmedämmung und/oder Trittschalldämmung verwendet werden kann.

Eine Verankerungsvorrichtung dieser Art ist in der DE 296 20 637 U1 angegeben. Bei dieser bekannten Verankerungsvorrichtung ist auf einer Platte senkrecht abstehend eine Aufnahmehülse bzw. ein Schubdorn mittig eingesetzt und bezüglich einer Einbaulage oben und unten mit jeweils einem Knotenblech verstärkt angeschweißt. Senkrecht oberhalb und unterhalb des Schubdorns bzw. der Knotenbleche ist jeweils ein Armierungsstab senkrecht abstehend angeschweißt, wobei die Armierungsstäbe mit ihrer Länge weiter in einen zugeordneten Betonteil hinein ragen als der auf dieser Seite vorstehende Teil des Schubdorns.

Um Schäden (z.B. Risse), Wärme- und Trittschallbrücken zu vermeiden, werden Deckenteile mindestens einseitig getrennt und mittels einer Querkraftverbindung aufgelegt. Diese Technik hat sich bewährt, bringt aber Nachteile mit sich, da einerseits ein genauer Einbau erforderlich ist und andererseits aus Gründen der statischen Sicherheit Anforderungen an Dicke, Breite, Materialfestigkeiten etc. gestellt werden müssen.

Um Deckenteilen eine mindestens einseitige Ausdehnung und/oder trittschalldämmende Unterbrechung zu gewährleisten, werden heute Stahldorne verwendet. Diese werden einseitig einbetoniert und im einbetonierten Teil mit Verankerungen verschiedenster Art versehen. Im gegenüberliegenden Teil befindet sich eine Hülsenkonstruktion, die ein horizontales Gleiten der Stahldorne z.B. in einer Hülse ermöglichen und eine relative Bewegung der beiden Teile gegeneinander ermöglichen. Solche Hülsenkonstruktionen bieten die Möglichkeit, eine Federung für Trittschalldämmung einzubauen und ermöglichen das Abschalen des einen Teiles ohne Schalungsdurchdringung während des Aufbaues der Betonkonstruktion.

Bei allen Querkraftverbindungen oben erwähnter Art wird die Versagenslast durch Materialwiderstände des benützten Materials (z.B. Stahl) einerseits und durch den Beton andererseits begrenzt. Dabei ist dem Beton besondere Beachtung zu schenken, da dieser von den Festigkeiten her gesehen mehrheitlich der schwächere Teil ist. Die vom Beton aufzunehmende Belastung kann grob in zwei Arten gegliedert werden. Erstens die zu übertragende Last (Querkraft) und zweitens die zu übertragende, fugenbedingte Lastexzentrizität (Moment). Diese Lastexzentrizität führt dabei, wie in der nachfolgenden Skizze gezeigt, zu hohen Betonspannungen am Rand, also in der Einleitungszone des Stahldornes im Beton. Man versucht also, diese Spannungen mit einer geeigneten Dornkonstruktion zu minimieren, um die Versagenslast pro Konstruktion zu steigern.

Fig. 6 zeigt qualitativ, wie groß die Betonpressung σB2 am Fugenrand und um wieviel kleiner die Betonpressungen σB1 innerhalb des Betonteiles sind.

Bekannte Lösungen der oben erwähnten Art begegnen den Beschädigungen der erhöhten Betonspannungen mit einem Kegel, welcher in der kritischen Zone herum mit seinem größeren Durchmesser zur Fuge hin um den Stahldorn herum in den Beton eingelassen wird. Dabei werden die Betonspannungen entschärft, indem die Auflagefläche des Betons unter dem Kegel mit dem größeren Durchmesser vergrößert, also die Kraft pro Fläche (Spannung) reduziert wird. Durch den Kegel wird zudem die Einspannung des Dorns so verändert, dass eine elastische Lagerung entsteht, die ihrerseits dazu beiträgt, die Betonspannungen besser zu verteilen. Ein Nachteil solcher Konstruktionen ist die einzuhaltende Mindestdicke des Betonteils und dadurch die verringerte Nutzhöhe des Betonteiles.

Ein weiteres Beispiel wird in der EP 0 127 631 vorgestellt. Mittels flanschartiger Scheibe und rechtwinklig dazu verbundener Platte werden die Betonspannungen mit der flanschartigen Scheibe übernommen und an die Platte übergeben, um sie dann mit in den Beton einzuleiten. Der Bruchkegel des Betonteils wird dabei erhöht und ein größeres Volumen überträgt die Lasten. Diese Konstruktion hat den Nachteil, dass sie asymmetrisch eingebaut werden muss. Wird beim Einbau auf der Baustelle ein Fehler gemacht, was bei der Verwendung von runden Stahldornen durchaus möglich ist, entspricht die vom Statiker vorgesehene Versagenslast, nicht den eingebauten Gegebenheiten. Im Weiteren wird ein Vibrieren des Betons mit dem Einbau einer Platte immer erschwert, da sich um die Platte Kiesnester bilden, welche eine saubere Verbindung der Platte mit dem Beton verhindern. Zudem wird der Beton durch jede Platte vollständig getrennt und das Einbringen der erforderlichen Bewehrung für den Betonteil wird zumindest in diesem Randbereich erschwert.

Mit den vorgestellten und heute verwendeten Konstruktionen wird der Wirkung der Kräfte entgegnet; die Ursachen für die Entstehung der punktuellen Kräfte werden jedoch nicht eliminiert.

Die vorliegende Erfindung stellt sich nunmehr die Aufgabe, den Dorn im Betonteil in der Art zu verankern, dass die entstehenden Kräfte möglichst gleichmäßig verteilt werden, so dass die Krafteinleitung in den Betonteil mit der erfindungsgemäßen Dornverankerung über möglichst viele Kraftübertragungspunkte und mittels Reibung erfolgt.

Diese Aufgabe löst eine Dornverankerung mit den Merkmalen des Patentanspruches 1. Weitere erfindungsgemäße Merkmale gehen aus den abhängigen Ansprüchen hervor und deren Vorteile sind in der nachfolgenden Beschreibung erläutert.

In der Zeichnung zeigt:
- Fig. 1: ein Schnitt durch eine Dornverankerung im eingebauten Zustand von der Seite,
- Fig. 2: Schnitt einer Dornverankerung von der Seite,
- Fig. 3: Ansicht einer Dornverankerung von oben gesehen,
- Fig. 4: perspektivische Darstellung einer Dornverankerung,
- Fig. 5: perspektivische Darstellung einer Dornverankerung und
- Fig. 6: eine Darstellung zur Veranschaulichung der Betonpressung.

Die Zeichnungen stellen bevorzugte Ausführungsbeispiele dar, welche in der nachfolgenden Beschreibung erläutert werden.

Die Darstellung in Fig.1 zeigt, wie Dorn 5, Verankerungen 6,7 und Platte 4 als Einheit im Betonteil 2 integriert sind. Indem man das Moment (aus der Lastexzentrizität) direkt und biegesteif über den Dorn 5 in die Platte 4 einleitet und von dort mittels Verankerungen 6 und 7, also einer Druckverankerung 6 und einer Zugverankerung 7 in ein Kräftepaar aufteilt, werden die Spannungen in der gleichen Ebene wie die Deckenplatte mittels Reibung und/oder Umlenkkräfte an den Betonteil 2 abgegeben, anstatt sie normal (senkrecht) dazu einzuleiten, was bekanntermassen zu übermässigen Betonpressungen σB2 (siehe Skizze oben) führen würde. Damit kann mit der erfindungsgemässen Dornverankerung die Betonpressung σB2 am Fugenrand minimiert werden und andererseits die Querkraft wirkungsvoll über die Platte auf die Verankerungen 6 und 7 abgegeben werden. Diese verteilen ihrerseits die zu übertragende Querkraft besser in den Betonteil und vergrössern zudem das Volumen der Krafteinleitungszone massiv.

Um die erfindungsgemässe Wirkung der Dornverankerung 1 zu erreichen, muss die dicke der Platte 4 so gewählt werden, dass ihr Biegewiderstand immer grösser ist, als das in der praktischen Anordnung errechnete und von der Dornverankerung 1 zu übertragende Moment. Es handelt sich bei der Platte 4 auch definitionsgemäss um eine "Platte" und nicht um eine "Scheibe" !

Die Platte 4 verhindert auch das frühzeitige Ausbrechen des Betons, dies wiederum ermöglicht dass ein dreidimensionaler Spannungszustand entsteht. Diese Veränderung führt zu gesteigerten Versagenslasten der Konstruktion.

Der Hebelarm der zu übertragenden Querkraft kann verlängert werden, ohne nachteilige Auswirkungen auf die Betonpressungen σB2 am Fugenrand. D.h. eine Verlängerung des Dornes 5 ist ohne nachteilige Auswirkungen möglich, so dass man grössere Breiten der Fuge 20 realisieren kann. Der Dorn 5 muss auf der Seite des Betonteiles 2 nicht über die Platte 4 hinausragen. Alle entstehenden Kräfte werden direkt in die biegesteife Platte 4 eingeleitet und von dieser in Form eines Kräftepaares über die Zugverankerung 7 und die Druckverankerung 6 an den Betonteil 2 abgegeben.

Die bauseitige Armierung in Betonteil 2 kann mit der erfindungsgemässen Dornverankerung 1 ohne weitere Probleme eingelegt werden, da sich keine störenden Elemente der Dornverankerung 1, wie z.B. Platten, Winkel, Profile und dergleichen in der Ebene des Betonteiles 2 befinden. Das Betonieren des Bauteiles 2 erfordert mit der erfindungsgemässen Donrverankerung 1 keine besondere Sorgfalt, was bedeutet, dass die Einbausicherheit durch diese Art der Dornverankerung mit grosser Zuverlässigkeit gewährleistet ist.

Die biegesteife Verbindung zwischen Platte 4 und Dorn 5 wird mittels Schweissung oder Verschraubung sichergestellt. Dabei kann der Dorn 5 auf die Platte 4 mittels Widerstandsschweissung aufgeschweisst werden, oder man bringt in der Platte 4 eine Bohrung an und verschweisst die beiden Teile so, wie das in Fig. 1 im Schnitt dargestellt ist. Es muss dabei berücksichtigt werden, dass eine feste und biegesteife Verbindung von Dorn 5 und Platte 4 sichergestellt wird.

Wie in Fig. 5 gezeigt, kann die Dornverankerung 1 auch zwei Stäbe 5a und 5b aufweisen. Diese werden auf einer, mittig zu den Verankerungen 6,7 gedachten Achse e angeordnet. Mit zwei und mehr Stäben kann erreicht werden, dass die erforderliche Dimension des einzelnen Stabes 5a, 5b etc. reduziert werden kann. Dies bietet einen Vorteil, wenn aus irgend einem Grund der Auflageteil 3 des Dornes, dort wo die Kraft A einwirkt, aus bestimmten Gründen eher für viele dünne Auflagestäbe 5a, 5b, etc. geeignet ist, als für einen dicken Dorn 5. Es liegt auf der Hand, dass für Dorn 5 oder für viele Stäbe 5a, 5b, etc. jedes mögliche Profil verwendet werden kann, was wiederum eine Anpassung an die durch die Ausgestaltung des Auflageteiles 3 erforderlichen Bedingungen ermöglicht. Vorteilhaft kann vor allem die Verwendung von H- und T-Profile sein.

Wie in allen Figuren gezeigt, ist es für die erfindungsgemässe Dornverankerung 1 von Vorteil, wenn die der Fuge 20 zugewandte Fläche der Platte 4 mit der Stirnseite des Betonteiles 2, in den die Dornverankerung 1 eingebaut ist, bündig verläuft. Dies erleichtert vor allem das Verlegen der Dornverankerung auf der Baustelle, indem die Schalung mit einer Öffnung für den Dorn 5 versehen wird, und dadurch der Beton des Betonteiles 1 um die Platte 4 herum sauber anschliessend vergossen werden kann.

Um die Armierung des Betonteiles 2 nicht unnötig zu komplizieren, wird der Dorn 5 auch wenn er in einer Öffnung der Platte 4 eingelassen ist, nicht weit über die hintere Fläche der Platte 4 hinausragen. In jedem Fall wird die herauskragende Länge 5'' immer kürzer sein, als die Länge b der Verankerungen 6 und 7.

Die Verankerungen 6 und 7 werden aus statischen Gründen immer in demselben Abstand von der Achse c des Dornes 5 oder der Stäbe 5a, 5b etc. angeordnet. Diese Anordnung ist wesentlich, damit das Moment A x 1 gleichmässig in das Kräftepaar D und Z umgewandelt werden kann.

Die Verankerungen 6 und 7 könnten theoretisch durch ein kugeliges Gelenk mit der Platte 4 verbunden sein. Da diese Art der Verbindung für Armierungsteile unzweckmässig und viel zu teuer wären, werden die Verankerungen 6 und 7 ebenfalls mittels Verschweissung oder Verschraubung mit der Platte 4 verbunden.

Die Verankerungen 6 und 7 werden im Betonteil 2 derart verankert, dass die Kräfte mittels Reibung über die gesamte Länge der Verankerungen 6 und 7 in den Betonteil 2 eingeleitet werden. Die Wirkung der Verankerung im Beton kann erhöht werden, wenn für die Verankerungen 6 und 7 normales Armierungseisen verwendet wird, welches mit Rippen 9 ausgerüstet ist.

Die Verankerungen 6 und 7 bestehen aus geripptem Material 9 um die Einleitung der Kräfte D und Z kontinuierlich und in optimaler Weise sicherzustellen. Mit zusätzlichen Mitteln 6'' und 7'' wie z.B. Schlaufen, Haken, Kopfbolzen, Platten, Spreizverankerungen, Bügel etc., kann eine doppelte Sicherheit der Verankerungen erreicht werden. Die Verankerungen 6 und 7 werden aber so ausgelegt, dass deren Halt im Betonteil 2 mittels den vorgesehenen Rippen 9 gewährleistet ist. Zusätzliche Mittel 6'' und 7'' können in der Aufbauphase dazu dienen, die Dornverankerung für das Eingiessen des Betons an der Betonarmierung zu fixieren.

Die weitgefächerten Möglichkeiten in der Wahl der Breite der Fuge 20, dem Profil der Dorne 5 und der Anzahl der Dorne 5a, 5b etc. lässt die Wahl frei, den Auflageteil 3 einer beliebigen Anwendungsart zu unterwerfen. Ohne Probleme kann eine elastische Federung für Trittschalldämmungen, eine horizontale zur Fugenebene parallel gerichtete Bewegungsfreiheit oder ein normales Auflager ohne Hülse oder Verankerungsteil zur Anwendung kommen. Die erfindungsgemässe Dornverankerung lässt alle Möglichkeiten zu.

## Patentansprüche

1. Verankerungsvorrichtung (1) mit einer zum Einlassen in einem Betonteil (2) vorgesehenen und mit ihrer einen Fläche zu einer Fuge (20) hin zu richtenden Platte (4), die mit mindestens einem über die Fuge (20) senkrecht zu ihr auskragenden, in einer Öffnung mittig der Platte (4) eingelassenen Dorn (5) fest und biegesteif verbunden ist, wobei die Platte (4) auf der dem Dorn (5) gegenüberliegenden Seite der Fuge (20) in ihrer oberen und ihrer unteren Hälfte mit senkrecht abstehenden Abschnitten je einer Zug- und Druckverankerung (6, 7) fest verbunden ist, die mit Mitteln (9) versehen sind, welche die Verankerung durch Reibung im Betonteil (2) gewährleisten und die in der oberen Hälfte der Platte (4) und in der unteren Hälfte der Platte (4) im selben Abstand zu der Achse des Dorns (5) angeordnet sind und in ihrer Länge (b) weiter in den Betonteil (2) kragen als ein in den Betonteil (2) einzulassender Teil (5") des Dornes (5),
**dadurch gekennzeichnet,**
**dass** die Dicke (d) der Platte so ausgelegt ist, dass das durch den Biegewiderstand der Platte (4) kompensierbare Moment größer ist als das in der praktischen Anordnung errechnete und von der Dornverankerung zu übertragende Moment und
**dass** die obere und untere Zug- und Druckverankerung (6, 7) jeweils zwei bezüglich einer vertikalen Mittellinie der Platte (4) symmetrisch seitlich in die Eckbereiche der Platte (4) versetzte senkrecht abstehende Abschnitte aufweist.

2. Dornverankerung nach Anspruch 1,
**dadurch gekennzeichnet,**
**dass** der Dorn (5) durch zwei Stäbe (5a, 5b) gebildet wird, die horizontal auf gleicher Höhe und vertikal symmetrisch, mittig der Platte (4) angeordnet sind.

3. Dornverankerung nach Anspruch 1 oder 2,
**dadurch gekennzeichnet,**
**dass** für den Dorn (5) ein beliebiges Profil verwendet wird.

4. Dornverankerung nach einem der vorhergehenden Ansprüche,
**dadurch gekennzeichnet,**
**dass** die zur Stirnseite des Betonteiles (2) parallel angeordnete Platte (4) bündig eingegossen ist.

5. Dornverankerung nach einem der vorhergehenden Ansprüche,
**dadurch gekennzeichnet,**
**dass** die Verankerungen (6, 7) an ihren Enden mit Mitteln (6", 7") versehen sind, mit denen sie im Betonteil (2) zusätzlich verankert werden können.

## Claims

1. Anchoring device (1), having a plate (4) which is intended to be embedded in a piece of concrete (2) and is to be orientated towards a joint (20) with one of its faces, said plate being connected in a secure and bend-resistant manner to at least one spindle (5), which projects beyond the joint (20) perpendicularly thereto and is embedded in an opening centrally of the plate (4), the plate (4) being securedly connected to perpendicularly protruding portions of a respective tensioning and pressing anchor tie (6, 7) on the side of the joint (20) situated opposite the spindle (5), in its upper half and in its lower half, which portions are provided with means (9) which ensure the anchoring by friction in the piece of concrete (2), and which portions are disposed in the upper half of the plate (4) and in the lower half of the plate (4) at the same spacing from the axis of the spindle (5), said portions protruding further into the piece of concrete (2) in respect of their length (b) than a part (5") of the spindle (5) which is to be embedded in the piece of concrete (2), **characterised in that** the thickness (d) of the plate is so adapted that the moment, which can be compensated-for by the bending resistance of the plate (4), is greater than the moment which is calculated in the practical arrangement and is to be transmitted by the spindle anchoring device, and **in that** the upper and lower tensioning and pressing anchor ties (6, 7) each have two perpendicularly protruding portions which are displaced into the corner regions of the plate (4) symmetrically laterally in respect of a vertical axis of the plate (4).

2. Spindle anchoring device according to claim 1, **characterised in that** the spindle (5) is formed by two bars (5a, 5b) which are disposed centrally of the plate (4) horizontally at the same level and vertically symmetrically.

3. Spindle anchoring device according to claim 1 or 2, **characterised in that** any desirable profile is employed for the spindle (5).

4. Spindle anchoring device according to one of the preceding claims, **characterised in that** the plate (4), which is disposed parallel to the end face of the piece of concrete (2) is integrally moulded in a flush manner.

5. Spindle anchoring device according to one of the preceding claims, **characterised in that** the anchor ties (6, 7) are provided at their ends with means (6", 7"), by means of which they may be additionally secured in the piece of concrete (2).

## Revendications

1. Dispositif d'ancrage (1) avec une plaque (4), agencée pour être encastrée dans une pièce en béton (2) et dirigée par une de ses faces en direction d'un joint (20), qui est reliée de manière fixe et raide en flexion à au moins une broche (5) encastrée dans une ouverture centralement à la plaque (4), en saillie au-dessus du joint (20) orthogonalement à celui-ci, la plaque (4) étant reliée de manière fixe, sur la face du joint (20) opposée à la broche (5), dans ses moitiés supérieure et inférieure, respectivement avec des tronçons écartés verticalement chacun d'un ancrage de traction et de compression (6, 7) qui sont munis de moyens (9) qui assurent l'ancrage par frottement dans la pièce en béton (2) et qui sont disposés dans la moitié supérieure de la plaque (4) et dans la moitié inférieure de la plaque (4) à la même distance de l'axe de la broche (5) et font saillie par leur longueur (b) dans la pièce en béton (2) plus loin qu'une partie (5'') de la broche (5) à encastrer dans la pièce en béton (2),
**caractérisé en ce**
**que** l'épaisseur (d) de la plaque est dimensionnée de telle manière que le moment de force compensable par la résistance à la flexion de la plaque (4) est supérieur au moment de force calculé dans la disposition pratique et à transmettre par l'ancrage à broche et
**que** l'ancrage de traction et de compression (6, 7) supérieur et inférieur présente respectivement deux sections en saillie écartées verticalement décalées par rapport à une ligne médiane verticale de la plaque (4) symétriquement latéralement dans les zones d'angle de la plaque (4).

2. Ancrage à broche selon la revendication 1,
**caractérisé en ce que** la broche (5) est formée par deux barres (5a, 5b) qui sont disposées horizontalement à même hauteur et verticalement symétriques au milieu de la plaque (4).

3. Ancrage à broche selon la revendication 1 ou 2,
**caractérisé en ce qu'**un profilé quelconque est utilisé pour la broche (5).

4. Ancrage à broche selon l'une des revendications précédentes,
**caractérisé en ce que** la plaque (4), disposée parallèle à la face frontale de la pièce (2), est prise au coulage à affleurement.

5. Ancrage à broche selon l'une des revendications précédentes,
**caractérisé en ce que** les ancrages (6, 7) sont munis à leurs extrémités de moyens (6'', 7'') par lesquels ils peuvent être ancrés additionnellement dans la pièce en béton (2).
